# EUROPÄISCHE PATENTSCHRIFT

(11) **EP 0 564 853 B1**
(45) Veröffentlichungstag und Bekanntmachung des Hinweises auf die Patenterteilung: **22.05.1996**
(21) Anmeldenummer: 93104228.7
(22) Anmeldetag: 16.03.1993
(51) Int. Cl.: B65H 9/10, B65H 11/00

(54) **Anlegetisch im Bereich der Seitenmarke**
Feed table adjacent the side register mark
Table de marge près de la butée de repérage latéral

(30) Priorität: 09.04.1992 DE 4211927
(43) Veröffentlichungstag der Anmeldung: 13.10.1993
(73) Patentinhaber: Heidelberger Druckmaschinen Aktiengesellschaft, D-69115 Heidelberg (DE)
(72) Erfinder: Filsinger, Karl-Heinz, W-6908 Wiesloch 5 (DE); Thoma, Peter, W-6800 Mannheim 24 (DE)

(56) Entgegenhaltungen:
- DE-U- 8 915 330
- PATENT ABSTRACTS OF JAPAN vol. 15, no. 276 (M-1135)12. Juli 1991 & JP-A-3096351 (AKIYAMA INSATSUKI SEIZO), 22. April 1991

## Beschreibung

Die Erfindung betrifft einen Anlegetisch im Bereich der Seitenmarke einer Bogendruckmaschine.

Aus der US-PS 3,227,443 ist es bekannt, eine Tischabdeckung zur stufenlosen Formatverstellung im Bereich von Seitenmarken aus einzelnen kettenförmig miteinander verknüpften Tischplattenelementen herzustellen, die in Führungen parallel zur Tischoberfläche mit der seitlichen Verstellung der Seitenmarken in Tischbreitenrichtung verschoben werden können. Im Bereich der Tischmitte werden sie unter ein die Tischmitte abdeckendes Tischblech und parallel zum Tischblech unterhalb des Tischblechs weiter zur Tischmitte geführt. Größere Formatveränderungen erfordern bei einem solchen Anlegetisch eine möglichst lange Ausgestaltung der Reihe der Tischplattenelemente. Die lange Ausgestaltung der Reihe verhindert jedoch die Einstellmöglichkeit auf sehr kleine Papierformate.

Die JP-A 3096351 zeigt eine Vorrichtung zum Führen von Bogen über einen Querspalt, der durch eine formatverstellbare Seitenmarke bedingt ist.
Es ist bei dieser Vorrichtung von Nachteil, daß keine geschlossene Abdeckung vorgsehen ist.

Aus der EP-PS 0 268 693 ist es bekannt, zwischen einem die Tischmitte abdeckenden Tischblech die Bogenauflagefläche aus in der Tischebene liegenden aneinander gereihten U- oder V-förmig gebogenen Federelementen zu gestatten. Bei verkleinern des Bogenformats wird der von den Schenkeln eines jeden einzelnen Federelements umschlossene Winkelbereich verkleinert. Dabei tritt eine Verlängerung der Federelemente in Bogenförderrichtung ein. Dieses Atmen der Federelemente in Bogenförderrichtung verlangt die Bereitstellung einer quer zur Bogenförderrichtung ausgerichteten den Federelementen in Bogenförderrichtung vor- und nachgeordneten Spalte in der Bogenförderebene. Diese Spalte stellt dabei eine sogenannte "Stolperstelle" für die zu fördernden Papierbogen dar. Diese Gefahr wird besonders groß bei größeren Bogenformaten. Bei einem solchen Anlegetisch besteht zudem die Gefahr des Durchdringens der Tischebene von ungewünschten Partikeln. So können zum einen Schmutz-, Schmier- und Abriebpartikel aus dem Bereich unterhalb des Anlegetischs, beispielsweise dem Antriebsbereich der Seitenmarke, auf die Bogenförderebene gelangen, wodurch sowohl die Papierbogen verschmutzt oder beschädigt als auch durch die Weiterleitung der Partikel durch die geförderten Papierbogen Beschädigungen an dem Anlegetisch nachgeordneten Druckwerksteilen, beispielsweise dem Gummituch bzw. der Druckplatte, möglich werden. Andererseits können dem Papierbogen anhaftende Partikel, beispielsweise Papierstaub, in die unterhalb des Anlegetischs befindlichen Antriebsbereiche gelangen, beispielsweise in den Antriebsbereich der Seitenmarke. Eine sichere Bogenführung ist bei einem solchen Anlegetisch nicht gewährleistet.

Der Erfindung liegt das Problem zugrunde einen Anlegetisch im Bereich der Seitenmarke einer Bogendruckmaschine zur sicheren Bogenführung zu schaffen, der eine zufriedenstellende Formatverstellung ermöglicht.

Erfindungsgemäß gelöst wird das Problem durch eine Ausgestaltung eines Anlegetischs gemäß den Merkmalen von Anspruch 1. Die geschlossene Tischabdeckung verhindert den unerwünschten Wechsel von Störpartikeln aus dem Bereich oberhalb des Anlegetischs in den Bereich unterhalb des Anlegetischs bzw. umgekehrt aus dem Bereich unterhalb des Anlegetischs in den Bereich oberhalb des Anlegetischs. Die Ausgestaltung einer solchen Tischabdeckung mit in Richtung der seitlichen Verschiebung der Seitenmarke komprimierbaren und/oder expandierbaren Bereichen ermöglicht eine Formatverstellung über einen sehr weiten Formatverstellungsbereich bis auf ein sehr kleines Minimalformat. Die Auflagelemente ermöglichen einen fast nahtlosen Übergang in der Bogenführung von einem den Auflageelementen vorgeordneten Bogenführungsblech über die Auflageelemente hinweg zu einem den Auflageelementen nachgeordneten Bogenführungsblech. Die Gefahr von unerwünscht großen Stolperstellen entfällt.

Die Ausbildung der geschlossenen Tischabdeckung mit in Richtung der seitlichen Verschiebung der Seitenmarke faltbaren Bereichen ermöglicht eine besonders einfache Ausgestaltung der Tischabdeckung. Die Merkmale der Ansprüche 3 und 4 stellen vorteilhafte Ausführungsformen dar, wobei das Überziehen der Platten mit einer biegeweichen Folie eine besonders einfache Ausgstaltungsform der gelenkigen Verknüpfung der einzelnen Platten mit hervorragender Dichtwirkung gegen ein Übertragen unerwünschter Partikel bietet. Die Biegesteifigkeit der Platten ermöglicht ein gleichmäßiges Auseinanderfalten, bzw. Zusammenfalten.

Die Merkmale von Anspruch 5 ermöglichen eine besonders einfache und vom Herstellungsaufwand günstige Ausgestaltung der geschlossenen Tischabdeckung mit hervorragender Dichtwirkung. Aufgrund der geringen Dicke einer solchen Folie ist bei dieser Ausgestaltungsform ein besonders kleines Bogenformat einstellbar.

Die Merkmale der Ansprüche 6 und 7 stellen vorteilhafte Ausgestaltungsformen des Folienmaterials dar.

Eine Ausgestaltung gemäß den Merkmalen der Ansprüche 8 und 9 ermöglicht eine vorteilhafte Anordnung des Folienmaterials.

Die erfindungsgemäße Ausgestaltung gemäß den Merkmalen der Ansprüche 10 bis 12 ermöglicht eine vorteilhafte Gestaltung der Mittel zur Verstellung der Position der Auflageelemente zur sicheren Bogenführung.

Eine Ausbildung gemäß den Merkmalen von Anspruch 13 stellt eine weitere Ausführungsform der geschlossenen Tischabdeckung dar. Die Erfindung wird im folgenden anhand der Figuren am Beispiel der Ausführungsform mit einer formstabilen, biegeelastischen Folie näher erläutert.

Dabei zeigen:
- Fig. 1: Draufsicht des erfindungsgemäßen Anlegetischs im Bereich einer seitlich verstellbaren Seitenmarke,
- Fig. 2: erfindungsgemäße Tischabdeckung in perspektivischer Darstellung,
- Fig. 3: Darstellung der erfindungsgemäßen Tischabdeckung,
- Fig. 3a: bei größeren Papierbogenformaten,
- Fig. 3b: bei sehr kleinen Papierbogenformaten,
- Fig. 4: Seitenansicht der Führungen im Bereich der schematisch dargestellten Seitenmarke.

Die Fig. 1 und 4 zeigen ausschnittsweise einen Anlegetisch 1 einer Bogenoffsetrotationsdruckmaschine. Zwischen den Seitenwänden, von denen nur die in Bogenförderrichtung gesehene rechte Seitenwand 3 dargestellt ist, ist eine Tischplatte 2 befestigt. Papierbogen 30 werden von Fördermitteln vom Anlegestapel aus über eine Anlegetischseite 2a in den Einflußbereich einer Seitenmarke 4 herkömmlicher Bauart gefördert. Nach ihrer Ausrichtung durch die Seitenmarke 4 werden die Papierbogen über eine Anlegetischseite 2b zu dem ersten Druckwerk weitergefördert. Anlegestapel, Fördermittel und Druckwerk sind in den Figuren nicht dargestellt.

Im Bereich der Seitenmarke 4 ist zwischen den Tischplatten 2a und 2b in Bogenförderrichtung und zwischen einem die Tischmitte abdeckenden Bereich 14 der Tischplatte 2a und der Seitenmarke 4 eine den hier entstehenden Spaltbereich abdeckenden Folie 6 angeordnet. Die Folie 6 ist in äquidistanten Abständen auf in Bogenförderrichtung angeordneten Halteplatten 5 an Befestigungsstellen 8, beispielweise durch Aufkleben, befestigt. In halbem Abstand zwischen zwei benachbarten Halteplatten 5 ist die aus Polyestergewebe gefertigte Folie 6 mit einer nach unten gekrümmten dauerhaft eingebügelten Falte 7 versehen. Am vorderen und hinteren Ende eines jeden Halteblechs 5 in Bogenförderrichtung gesehen ist ein oberhalb der Folie verlaufender Bügel 9 befestigt. Die Bügel sind seitlich verschiebbar auf zwei quer zur Bogenförderrichtung ausgerichteten, der Seitenmarke 4 jeweils vor- und nachgeordneten in den Seitengestellen 3 befestigten Führungsstangen 10 und 11 seitlich verschiebbar gelagert. Das dem die Tischmitte abdeckenden Bereich 14 der Tischplatte 2a benachbarte Halteblech 5 ist an einer Befestigungsstelle 12 am Tischblech 2a befestigt. Das der Seitenmarke benachbarte Halteblech 5 ist an einer Befestigungsstelle 13 am Seitenmarkenkörper 25 befestigt.

Wie in den Figuren 1 und 4 dargestellt ist, ist eine Seitenmarke 4 herkömmlicher Bauart mit von unten den Papierbogen 30 mitnehmender Ziehschiene 26 und mit zyklisch zur Herstellung des Reibkontaktes für die Bogenmitnahme von oben auf den Bogen 30 einwirkender Auflagerolle 27 seitlich verschiebbar befestigt. Die Seitenmarke 4 ist mit ihrem Körper 25 auf einer in den Seitenwänden 3 gelagerten Antriebswelle 20 unterhalb des Anlegetisches 2 verschiebbar gelagert. Der Körper 25 ist außerdem unterhalb des Anlegetischs 2 mit einem Gewinde zur Aufnahme einer in den Seitenwänden 3 gelagerten Spindel 23 versehen.

Im Körper 25 der Seitenmarke 4 ist die Ziehschiene 26 seitlich quer zur Papierbogenförderrichtung verschiebbar gelagert. Die Ziehschiene steht in Wirkverbindung zu einer nicht dargestellten auf der Antriebswelle 20 drehfest zusammen mit dem Körper 25 verschiebbar gelagerten Achsialsteuerkurve. Die Auflagerolle 27 steht in nicht dargestellter Antriebsverbindung mit einem Hebel 24. Im Hebel 24 ist eine Kurvenabtastrolle 22 gelagert, die in Wirkverbindung mit einer Radialkurve 21 steht. Diese ist drehfest zusammen mit dem Körper 25 axial verschiebbar auf der Steuerwelle 20 gelagert. Von der mit einem Antrieb versehen Antriebswelle 20 wird somit über die nicht dargestellte Achsialsteuerkurve die Ziehmarke zyklisch zur Heranführung des Papierbogens 30 an einen seitlichen nicht dargestellten Anschlag in der Seitenmarke verschoben, über die Radialkurve 21 die Auflagerolle zyklisch angehoben und wieder gesenkt.

Beim seitlichen Verschieben der Seitenmarke 4 mit Hilfe der Spindel 23 wird die an der Befestigungsstelle 13 befestigte Halteplatte 5 ebenfalls seitlich verschoben. Beim Verkleinern des Papierbogenformats, d. h. beim Verschieben der Seitenmarke in Richtung der Tischmitte, wird über das an der Befestigungsstelle 13 befestigte Halteblech 5 die formstabile, biegeelastische Folie entsprechend Fig. 3b zusammengefaltet. Die Auflagebügel 9 werden über die Haltebleche 5 näherungsweise äquidistant zusammengerückt. Beim Vergrößern des Bogenformates gemäß Fig. 3a wird über die Befestigungsstelle 13 die Folie 6 auseinandergefaltet. über die Halteplatten 5 werden die Auflagebügel 9 näherungsweise äquidistant auseinandergezogen.

Die Bügel 9 sind so angeordnet, daß die von der Folie 6 nach oben hinwegweisende Seite in Bogenförderebene liegt. Die Bügel 9 sind mit ihren von den ihnen zugeordneten Halteblechen 5 wegweisende Seiten zu den Tischplatten 2a in Gleitreibungskontakt gebracht.

Zur Erhöhung des Dichteffekts kann die Folie so groß dimensioniert werden, daß sie in Gleitkontakt mit den Seitenblechen 2a, 2b gerät. Sie muß dann im Bereich der Durchdringung durch den Bügel 9 zur Durchdringung des Bügels 9 mit Ausnehmungen versehen sein.

Ebenso ist es denkbar, sehr biegeweiche Folien zu verwenden, auf die zur Erhöhung der Formstabilität im nicht gefalteten Bereich dünne stabile Platten befestigt werden.

### BEZUGSZEICHENLISTE

- 1: Anlegetisch
- 2: Tischplatte
- 3: Seitengestelle
- 4: Seitenmarke
- 5: Halteplatte
- 6: Folie aus Polyestergewebe
- 7: Falte
- 8: Befestigungsstelle
- 9: Auflagebügel
- 10: Führungsstange
- 11: Führungsstange
- 12: Befestigungsstelle
- 13: Befestigungsstelle
- 14: Tischmitte abdeckender Bereich
- 20: Steuerwelle
- 21: Radialkurve
- 22: Kurvenabtastrolle
- 23: Spindel
- 24: Hebelarm
- 25: Seitenmarkenkörper
- 26: Ziehschiene
- 27: Auflagerolle
- 30: Papierbogen

## Patentansprüche

1. Anlegetisch im Bereich von Seitenmarken einer Bogendruckmaschine, bei der zwischen einer die Tischmitte abdeckenden Tischfläche und je einer Seitenmarke (4) eine seitlich verschiebbare Tischabdeckung (6) angeordnet ist,
**dadurch gekennzeichnet**,
daß die durch in Richtung der seitlichen Verschiebung der Seitenmarke (4) in sich zusammen- und auseinanderschieb- oder ziehbare Bereiche gebildete Tischabdeckung (6) geschlossen ist, daß Auflageelemente (9) vorgesehen sind, die in Förderrichtung eine gleichbleibende Bogenführungsebene mit der Tischfläche der Tischmitte bilden,
daß Befestigungsmittel (5) zwischen den Auflageelementen (9) und der Tischabdeckung (6) zur Verstellung der Position der Auflageelemente (9) in Abhängigkeit vom Verschiebezustand der die Tischabdeckung (6) bildenden Bereiche vorgesehen sind und daß die Tischabdeckung (6) an einem Ende an der die Tischmitte abdeckenden stationär angeordneten Tischfläche (14) und am anderen Ende an der bewegbaren Seitenmarke (4) befestigt ist, so daß die Auflageelemente (9) in ihrer Position nur in Richtung der seitlichen Verschiebung der Seitenmarke (4) in einer Ebene verstellbar sind.

2. Anlegetisch im Bereich der Seitenmarken einer Bogendruckmaschine gemäß den Merkmalen von Anspruch 1,
**dadurch gekennzeichnet**,
daß die geschlossene Tischabdeckung (6) mit in Richtung der seitlichen Verschiebung der Seitenmarke (4) faltbaren Bereichen (6, 7) ausgebildet ist.

3. Anlegetisch im Bereich der Seitenmarken einer Bogendruckmaschine gemäß den Merkmalen von Anspruch 2,
**dadurch gekennzeichnet**,
daß die geschlossene Tischabdeckung (6) aus in Richtung der seitlichen Verschiebung der Seitenmarke (4) nebeneinander angeordneten gelenkig miteinander verbundenen Platten (5) besteht.

4. Anlegetisch im Bereich der Seitenmarken einer Bogendruckmaschine gemäß den Merkmalen von Anspruch 3,
**dadurch gekennzeichnet**,
daß die gelenkig miteinander verbundenen Platten (5) mittels einer gemeinsamen zugfesten biegeweichen Folie versehen sind.

5. Anlegetisch im Bereich der Seitenmarken einer Bogendruckmaschine gemäß den Merkmalen von Anspruch 2,
**dadurch gekennzeichnet**,
daß die geschlossene Tischabdeckung (6) aus einem formstabilen blegeelastischem Folienmaterial (6) besteht, welches senkrecht zur Richtung der seitlichen Verschiebung der Seitenmarke (4) dauerhaft elastisch aufbiegbare Falten (7) aufweist.

6. Anlegetisch im Bereich der Seitenmarken einer Bogendruckmaschine gemäß den Merkmalen von Anspruch 5,
**dadurch gekennzeichnet**,
daß das Folienmaterlal (6) aus Polyestergewebe mit eingebügelten Falten (7) gefertigt ist.

7. Anlegetisch im Bereich der Seitenmarken einer Bogendruckmaschine gemäß den Merkmalen von Anspruch 5,
**dadurch gekennzeichnet**,
daß das Folienmaterial (6) aus Baumwollgewebe gefertigt ist und eingebügelte Falten (7) aufweist.

8. Anlegetisch im Bereich der Seitenmarken einer Bogendruckmaschine gemäß den Merkmalen von Anspruch 5,
**dadurch gekennzeichnet**,
daß in Richtung der seitlichen Verschiebung der Seitenmarke (4) unterhalb der Bogenführungsebene senkrecht zur Tischebene Halteplatten (5) vorgesehen sind, deren erste an der die Tischmitte abdeckenden Tischfläche (14) befestigt ist und deren letzte an der Seitenmarke (4) befestigt ist, wobei das Folienmaterial (6) auf den äquidistanten Halteplatten (5) gelenkig gelagert ist, und in der Mitte zwischen den Halteplatten (5) das Folienmaterial (6) gefaltet ist.

9. Anlegetisch im Bereich der Seitenmarke einer Bogendruckmaschine gemäß den Merkmalen von Anspruch 3,
**dadurch gekennzeichnet**,
daß in Richtung der seitlichen Verschiebung der Seitenmarke (4) unterhalb der Bogenführungsebene senkrecht zur Tischebene Halteplatten (5) vorgesehen sind, deren erste an der die Tischmitte abdeckenden Tischflache (14) befestigt ist und deren letzte an der Seitenmarke (4) befestigt ist, wobei beidseitig einer jeden Halteplatte (5) mit Ausnahme der ersten und der letzten Halteplatte (5) jeweils eine Platte gleicher Größe gelenkig befestigt ist und bei der an der ersten und der letzten Halteplatte (5) jeweils eine Platte ebenfalls der gleichen Größe an der zur benachbarten Halteplatte (5) hinweisenden Seite gelenkig befestigt ist, bei der die jeweils zueinander weisenden benachbarten Platten mit ihrem freien Ende aneinander gelenkig befestigt sind.

10. Anlegetisch im Bereich der Seitenmarken einer Bogendruckmaschine gemäß den Merkmalen von einem oder mehreren der vorgenannten Ansprüche,
**dadurch gekennzeichnet**,
daß die gleichbleibende Bogenführungsebene bildenden Auflageelemente (9) zur Mitnahme mit der Tischabdeckung verbunden sind, bei der die die gleichbleibende Bogenführungsebene bildenden Auflageelemente (9) äquidistant zueinander angeordnet sind und bei der Mittel zur Führung der Auflageelemente (9) in Richtung der seitlichen Verschiebung der Seitenmarke (4) vorgesehen sind.

11. Anlegetisch im Bereich der Seltenmarken einer Bogendruckmaschine gemäß den Merkmalen von Anspruch 8 oder 9,
**dadurch gekennzeichnet**,
daß an den Halteplatten (5) die Auflageelemente (9) befestigt sind und daß Mittel zur Führung der Auflageelemente (9) in Richtung der seitlichen Verschiebung der Seitenmarke vorgesehen sind.

12. Anlegetisch im Bereich der Seitenmarken einer Bogendruckmaschine gemäß den Merkmalen von Anspruch 11,
**dadurch gekennzeichnet**,
daß die Auflageelemente (9) Auflagebügel sind, bei der in Richtung der seitlichen Verschiebung der Seitenmarke (4) in den Maschinenseitengestellen (3) befestigte Führungsstangen (10, 11) zur Führung der Auflagebügel (9) angeordnet sind.

13. Anlegetisch im Bereich der Seitenmarke einer Bogendruckmaschine gemäß den Merkmalen von Anspruch 1,
**dadurch gekennzeichnet**,
daß die geschlossene Tischabdeckung (6) mit end- bzw. belüftbaren senkrecht zur Richtung der seitlichen Verschiebung der Seitenmarke (4) ausgerichteten Kammern ausgebildet ist, deren nach oben und unten abdeckenden Flächen elastisch verformbar sind.

## Claims

1. Feed table in the region of side lays of a sheet-fed printing machine, in which a laterally displaceable table cover (6) is arranged between a table surface covering the table middle and in each case one side lay (4), characterized in that the table cover (6), formed by regions intrinsically compressible and expandable or pullable in the direction of lateral displacement of the side lay (4), is closed, in that there are provided bearing elements (9) which form in the conveying direction a uniform sheet-guide plane with the table surface of the table middle, in that fastening means (5) are provided between the bearing elements (9) and the table cover (6) for adjusting the position of the bearing elements (9) in dependence on the state of displacement of the regions forming the table cover (6), and in that the table cover (6) is fastened at one end to the stationarily arranged table surface (14) covering the table middle and at the other end to the movable side lay (4), so that the bearing elements (9) are adjustable in their position only in the direction of lateral displacement of the side lay (4) in one plane.

2. Feed table in the region of the side lays of a sheet-fed printing machine according to the features of Claim 1, characterized in that the closed table cover (6) is designed with regions (6, 7) foldable in the direction of the lateral displacement of the side lay (4).

3. Feed table in the region of the side lays of a sheet-fed printing machine according to the features of Claim 2, characterized in that the closed table cover (6) consists of plates (5) arranged next to one another in the direction of the lateral displacement of the side lay (4) and connected to one another in an articulated manner.

4. Feed table in the region of the side lays of a sheet-fed printing machine according to the features of Claim 3, characterized in that the plates (5) connected to one another in an articulated manner are provided with a common tension-resistant and flexurally soft foil.

5. Feed table in the region of the side lays of a sheet-fed printing machine according to the features of Claim 2, characterized in that the closed table cover (6), consists of a dimensionally stable and flexurally elastic foil material (6), which has folds (7) perpendicular to the direction of the lateral displacement of the side lay (4) and permanently capable of being bent open elastically.

6. Feed table in the region of the side lays of a sheet-fed printing machine according to the features of Claim 5, characterized in that the foil material (6) is made of polyester fabric with pressed-in folds (7).

7. Feed table in the region of the side lays of a sheet-fed printing machine according to the features of Claim 5, characterized in that the foil material (6) is made of cotton fabric and has pressed-in folds (7).

8. Sheet table in the region of the side lays of a sheet-fed printing machine according to the features of Claim 5, characterized in that holding plates (5) are provided below the sheet-guide plane perpendicularly to the table plane in the direction of the lateral displacement of the side lay (4), of which holding plates the first is fastened to the table surface (14) covering the table middle and the last is fastened to the side lay (4), the foil material (6) being mounted in an articulated manner on the equidistant holding plates (5), and the foil material (6) being folded in the middle between the holding plates (5).

9. Feed table in the region of the side lay of a sheet-fed printing machine according to the features of Claim 3, characterized in that holding plates (5) are provided below the sheet-guide plane perpendicularly to the table plane in the direction of the lateral displacement of the side lay (4), of which holding plates the first is fastened to the table surface (14) covering the table middle and the last is fastened to the side lay (4), a plate of equal size being fastened in an articulated manner on each of the two sides of each holding plate (5), with the exception of the first and the last holding plate (5), and in which a plate likewise of equal size is fastened in an articulated manner respectively to the first and to the last holding plate (5) on the side facing the adjacent holding plate (5), in which the adjacent plates respectively facing one another are fastened with their free end to one another in an articulated manner.

10. Feed table in the region of the side lays of a sheet-fed printing machine according to the features of one or more of the abovementioned claims, characterized in that the bearing elements (9) constituting the uniform sheet-guide plane are connected for take-up to the table cover, in which the bearing elements (9) constituting the uniform sheet-guide plane are arranged equidistant to one another, and in which means for guiding the bearing elements (9) in the direction of the lateral displacement of the side lay (4) are provided.

11. Feed table in the region of the side lays of a sheet-fed printing machine according to the features of Claim 8 or 9, characterized in that the bearing elements (9) are fastened to the holding plates (5) and in that means for guiding the bearing elements (9) in the direction of the lateral displacement of the side lay are provided.

12. Feed table in the region of the side lays of a sheet-fed printing machine according to the features of Claim 11, characterized in that the bearing elements (9) are bearing bars, in which guide rods (10, 11), fastened in the machine side stands (3), for guiding the bearing bars (9) are arranged in the direction of the lateral displacement of the side lay (4).

13. Feed table in the region of the side lay of a sheet-fed printing machine according to the features of Claim 1, characterized in that the closed table cover (6) is designed with chambers which can be deaerated and aerated and which are oriented perpendicularly to the direction of the lateral displacement of the side lay (4), the top-covering and bottom-covering surfaces of which chambers are elastically deformable.

## Revendications

1. Table de marge située dans la région de repères latéraux d'une machine à imprimer des feuilles dans laquelle une couverture (6) de la table, déplaçable latéralement, est disposée entre une surface de la table qui recouvre le milieu de la table et un repère latéral (4),
caractérisé
en ce que la couverture (6) de la table qui est formée de zones pouvant en soi être rapprochées et éloignées ou tirées à l'écart les unes des autres dans la direction du déplacement latéral du repère latéral (4) est fermée, en ce que des éléments d'appui (9) qui sont prévus forment dans la direction du transport un plan constant de guidage des feuilles avec la surface du milieu de la table, en ce que des organes de fixation (5) sont prévus entre les éléments d'appui (9) et la couverture (6) de la table pour le déplacement de la position des éléments d'appui (9) en fonction de l'état de déplacement des zones formant la couverture (6) de la table et en ce que la couverture (6) de la table est fixée à une extrémité à la surface de la table (14) qui est disposée en position fixe et qui recouvre le milieu de la table et à l'autre extrémité au repère latéral mobile (4), de manière que la position des éléments d'appui (9) ne puisse être déplacée dans un plan que dans la direction du déplacement latéral du repère latéral (4).

2. Table de marge située dans la région des repères latéraux d'une machine à imprimer des feuilles selon les particularités de la revendication 1, caractérisée en ce que la couverture fermée de la table (6) est constituée de zones (6, 7) pliables dans la direction du déplacement latéral du repère latéral (4).

3. Table de marge située dans la région des repères latéraux d'une machine à imprimer des feuilles selon les particularités de la revendication 2, caractérisée en ce que la couverture fermée de la table (6) se compose de plaques (5) reliées par articulations les unes aux autres et juxtaposées dans la direction du déplacement latéral du repère latéral (4).

4. Table de marge située dans la région des repères latéraux d'une machine à imprimer des feuilles selon les particularités de la revendication 3, caractérisée en ce que les plaques (5) reliées par articulations sont munies d'une feuille commune souple, résistante à la traction.

5. Table de marge située dans la région des repères latéraux d'une machine à imprimer des feuilles selon les particularités de la revendication 2, caractérisée en ce que la couverture fermée de la table (6) consiste en une matière en feuille flexible et indéformable (6) qui comporte perpendiculairement à la direction du déplacement latéral du repère latéral (4) des plis permanents (7) dépliables élastiquement.

6. Table de marge située dans la région des repères latéraux d'une machine à imprimer des feuilles selon les particularités de la revendication 5, caractérisée en ce que la matière en feuille (6) est réalisée en tissu de polyester comportant des plis (7) fixés par repassage.

7. Table de marge située dans la région des repères latéraux d'une machine à imprimer des feuilles selon les particularités de la revendication 5, caractérisée en ce que la matière en feuille (6) est fabriquée en tissu de coton et comporte des plis (7) fixés par repassage.

8. Table de marge située dans la région des repères latéraux d'une machine à imprimer des feuilles selon les particularités de la revendication 5, caractérisée en ce que des plaques de support (5) perpendiculaires au plan de la table sont prévues dans la direction du déplacement latéral du repère latéral (4) sous le plan de guidage des feuilles, la première étant fixée à la surface de la table (14) qui recouvre le milieu de la table et la dernière étant fixée au repère latéral (4), la matière de la feuille (6) étant montée par articulation sur les plaques équidistantes de support (5) et la matière de la feuille (6) étant plissée au milieu entre les plaques de support (5).

9. Table de marge située dans la région des repères latéraux d'une machine à imprimer des feuilles selon les particularités de la revendication 3, caractérisée en ce que des plaques de support (5) sont prévues perpendiculairement au plan de la table dans la direction du déplacement latéral du repère latéral (4) sous le plan de guidage des feuilles, la première étant fixée à la surface de la table (14) qui recouvre le milieu de la table et la dernière étant fixée au repère latéral (4), une plaque de même dimension étant fixée par articulation des deux côtés de chaque plaque de support (5), à l'exception de la première et de la dernière plaques de support (5) et une plaque également de même dimension étant fixée par articulation à chacune de la première et de la dernière plaques de support (5) sur le côté tourné vers la plaque voisine de support (5), les plaques voisines tournées les unes vers les autres étant fixées à leurs extrémités libres par articulations les unes aux autres.

10. Table de marge située dans la région des repères latéraux d'une machine à imprimer des feuilles selon les particularités de l'une ou de plusieurs des revendications précédentes, caractérisée en ce que les éléments d'appui (9) formant le plan constant de guidage des feuilles sont reliés pour leur entraînement à la couverture de la table, les éléments d'appui (9) formant le plan constant de guidage des feuilles étant disposés de manière à être équidistants les uns des autres et des moyens de guidage des éléments d'appui (9) dans la direction du déplacement latéral du repère latéral (4) étant prévus.

11. Table de marge située dans la région des repères latéraux d'une machine à imprimer des feuilles selon les particularités de la revendication 8 ou 9, caractérisée en ce que les éléments d'appui (9) sont fixés aux plaques de support (5) et en ce que des moyens de guidage des éléments d'appui (9) dans la direction du déplacement latéral du repère latéral sont prévus.

12. Table de marge située dans la région des repères latéraux d'une machine à imprimer des feuilles selon les particularités de la revendication 11, caractérisée en ce que les éléments d'appui (9) sont des étriers d'appui, des barres de guidage (10, 11) destinées au guidage des étriers d'appui (9) et fixées dans les bâtis latéraux de la machine (3) étant disposées dans la direction du déplacement latéral du repère latéral (4).

13. Table de marge située dans la région des repères latéraux d'une machine à imprimer des feuilles selon les particularités de la revendication 1, caractérisée en ce que la couverture fermée de la table (6) comporte des chambres d'extrémité et ventilables qui sont orientées perpendiculairement à la direction du déplacement latéral du repère latéral (4) et dont les surfaces formant une couverture vers le haut et vers le bas sont déformables élastiquement.
